# EUROPÄISCHE PATENTSCHRIFT

(11) **EP 0 054 727 B1**
(45) Veröffentlichungstag und Bekanntmachung des Hinweises auf die Patenterteilung: **04.02.1987**
(21) Anmeldenummer: 81109358.2
(22) Anmeldetag: 30.10.1981
(51) Int. Cl.: H01R 43/06, H01R 39/04

(54) **Kommutator und Verfahren zu seiner Herstellung**
Commutator and method of manufacturing the same
Commutateur et méthode pour le fabriquer

(30) Priorität: 22.12.1980 DE 3048470
(43) Veröffentlichungstag der Anmeldung: 30.06.1982
(73) Patentinhaber: Kautt & Bux KG, D-70565 Stuttgart (DE)
(72) Erfinder: Gerlach, Heinz, Ing. grad., D-7031 Ehningen (DE); Wörner, Lothar, Dr.-Ing., Dipl.-Phys., D-7000 Stuttgart 1 (DE)
(74) Vertreter: Patentanwälte Bartels und Partner

## Beschreibung

Die Erfindung betrifft einen Kommutator mit einem armierten Segmentverband, der unter Zwischenlage einer Isolierung auf einer Nabe oder einer Ankerwelle angeordnet ist, sowie ein Verfahren zu einer Herstellung eines solchen Kommutators.

Die bekannten Kommutatoren mit einem armierten Segmentverband sind solche der Gewölbedruckbauart. Mit ihnen lassen sich selbst bei hoher Fliehkraftbeanspruchung, wie sie bei hohen Drehzahlen auftritt, sog. Segmentsprünge vermeiden, weil der Gewölbedruck so groß gewählt werden kann, daß bei allen Betriebsbedingungen die durch den Gewölbedruck erzeugte Flächenpressung zwischen den Segmenten und den Isolierlamellen ausreicht, um ein Auswandern der Segmente zuverlässig zu verhindern. Häufig sind jedoch Kommutatoren nicht nur großen Fließkräften, sondern auch einer hohen thermischen Beanspruchung ausgesetzt. Die infolge der Erwärmung des Kommutators eintretende Deformation der Bürstenlauffläche, bei der es sich um eine reversible Deformation in form von kurz- und/oder langwelligen Abweichungen von der Zylinderform handelt, begrenzt dann die maximale Drehzahl, für die der Kommutator noch verwendbar ist.

Um diese Deformationen durch einen noch höheren Gewölbedruck unterdrücken zu können, wurde vorgeschlagen (DE-A 2 132 928) nicht nur den Querschnitt der Armierungsringe noch weiter zu erhöhen, was allerdings nur dann möglich ist, wenn man die Armierungsringe auf die Außenmantelfläche des Segmentverbandes aufsetzt, sondern zwischen dem Segmentverband und der ihn tragenden Nabe oder Welle eine elastische Schicht vorzusehen, die eine radiale Druckbeanspruchung der Nabe oder Weite ausschließt. Die gesamte Spannung der Armierungsringe kann dadurch zur Erzeugung des Gewölbedruckes ausgenutzt werden.

Zu dem gleichen Ergebnis führt eine andere bekannte Konstruktion (DE-A 2 019 200). Bei diesem vorbekannten Kommutator ist zwischen der Isolation auf der Innenmantelfläche des Segmentverbandes und der den Kommutator tragenden Nabe ein Zwischenraum vorgesehen. Die Verbindung des Segmentverbandes mit der Nabe erfolgt über zwei ringscheibenförmige Membrane, die im Bereich ihres inneren Randes mit der Nabe und im Bereich ihres äußeren Randes mit den Stirnflächen des Segmentverbandes verbunden sind und daher die vollständige Umsetzung der Spannung der Armierungsringe in dem Gewölbedruck des Segmentverbandes ermöglichen.

Es hat sich jedoch gezeigt, daß auch bei diesen beiden bekannten Kommutatorkonstruktionen die thermisch bedingte Deformation der Bürstenlauffläche noch störend in Erscheinung tritt.

Der Erfindung liegt die Aufgabe zugrunde, einen Kommutator der eingangs genannten Art zu schaffen, der keine oder zumindest eine wesentlich geringere Warmdeformation als die bekannten Kommutatoren hat.

Gelöst wird diese Aufgabe mit den Merkmalen des Anspruches 1.

Die erfindungsgemäße Lösung geht aus von der Überlegung, daß bei Kommutatoren der Gewölbedruckbauart die vom armierten Segmentverband ausgehenden, aus dem Gewölbedruck resultierenden Radialkräfte infolge der unvermeidlichen stofflichen Inhomogenität und dimensionellen Unsymmetrie des Segmentverbandes über den Umfang desselben in unterschiedlicher Größenverteilung wirksam sind. Sie bewirken eine für jeden Kommutator individuelle Gleichgewichtseinstellung unter entsprechender Verwerfung des Segmentverbandes bereits während seiner Herstellung. Die durch die Verwerfung des Segmentverbandes hervorgerufene Deformation wird zwar durch Überdrehen desselben am fertigen Kommutator beseitigt, aber die unterschiedliche Größenverteilung der Radialkräfte über den Umfang des Segmentverbandes bleibt erhalten. Eine erneute Deformation des Segmentverbandes und damit der Bürstenlauffläche ist deshalb vorprogrammiert und wird infolge der schwachen Reaktionskräfte der speziell zur Aufnahme von Fliehkräften und zur Aufrechterhaltung einer ausreichenden Gewölbespannung ausgebildeten, jedoch nur in geringem Umfang biegesteifen Armierungselemente bei jeder Art eine Betriebsbeanspruchung eintreten.

Bereits infolge der Fliehkraftbeanspruchungbewirken die über den Umfang des Segmentverbandes in ungleicher Größe vorherrschenden Radialkräfte zusammen mit den aus einer unvermeidlichen Unwucht des Segmentverbandes resultierenden Radialkomponenten im Zuge einer bei steigender Drehzahl erzwungenen stetigen Aufweitung des Segmentverbandes eine Zunahme der Größenunterschiede in den über den Umfang des Segmentverbandes wirksamen Radialkräften. Die im Betrieb einsetzende, stetige Erwärmung des Kommutators bis auf seine Betriebstemperatur bewirkt über die wärmebedingte Gewölbedruckerhöhung und über die unter dem Druck- und Wärmeanstieg aus der Inhomogenität des Segmentverbandes, insbesondere der Isolierlamellen, resultierende, sich in zunehmendem Maße vergrößernde Asymmetrie des Segmentverbandes infolge der sich superponierenden Kräfte eine weitere Zunahme der Größenunterschiede der über den Umfang des Segmentverbandes wirksamen Radialkräfte. Hinzukommt noch, daß infolge des relativ weichen, orthotropen Segmentverbandes der durch eine Betriebszustandsänderung eintretende Ab- oder Aufbau der über den Umfang des Segmentverbandes wirksamen Radialkräfte über relativ große Wege stattfindet. D.h., daß bei einsetzender Fliehkraft- und insbesondere Wärmebeanspruchung die Kräftegleichgewichtseinstellung über eine entsprechend hohe Aufweitung des Segmentverbandes erfolgt, der dadurch in zunehmendem Maße seine ursprüngliche Form und Orientierung zur Kommutatornabe verliert und nur noch infolge seiner Deformation durch stellenweisen, unkontrollierbaren Kontakt mit der Kommutatornabe verbunden ist.

Um diese Deformationen von Kommutatoren der Gewölbedruckbauart zu verhindern, müßte ein solcher Kommutator also in hohem Grade stoffliche Homogenität und dimensionelle Symmetrie aufweisen. Die Verwirklichung der dazu erforderlichen Voraussetzungen, z.B. winkelgetreue, in ihrer Stärke übereinstimmende Segmente, weitgehend toleranzfreie Isolierlamellenstärke und homogener Werkstoff,ein möglichst idealer, axial- und radialsymmetrischer Aufbau des Segmentverbandes während seiner Herstellung bis zur Fertigstellung des Kommutators, würde soweit sie überhaupt realisierbar sind, hohe Kosten verursachen.

Für den erfindungsgemäßen Kommutator ist hingegen kein höherer Grad an stofflicher Homogenität und dimensioneller Symmetrie erforderlich als bei den bekannten Kommutatoren der Gewölbedruckbauart, so daß der Segmentverband nur die bisher üblichen Fertigungskosten verursacht. Daß dennoch auch unter einer dynamischen und thermischen Beanspruchung, die weit über der bisher erreichten Grenze liegt, keine störende Deformation der Bürstenlauffläche auftritt, ist darauf zurückzuführen, daß das Formverhalten des Kommutators maßgebend von der als aktives Bauelement in den mechanischen Aufbau des Kommutators einbezogenen, radial vorgespannten Nabe und/oder Ankerwelle bestimmt wird. Deren äußerst harte Federcharakteristik und die ihr im Zuge der Herstellung des Kommutators einverleibte hohe potentielle Energie bewirken, daß schon geringfügige Deformationen des Segmentverbandes von der Nabe und/oder Welle ausgehenden, radial auf die Innenmantelfläche des Segmentverbandes gerichteten Stützkräfte führen. Das bedeutet, daß die auf die Innenmantelfläche des Segmentverbandes gerichteten Stützkräfte der unter Druck stehenden, äußerst biegesteifen, d.h. einer Änderung von Form und Größe ihres Querschnittes sehr hohe Widerstandskräfte entgegensetzenden Nabe und/oder Welle einer einsetzenden Deformation in Form wesentlich höherer Reaktionskräfte entgegenwirken. Vorteilhafterweise sind dabei die eingebrachten Stützkräfte wesentlich höher gewählt als durch Wärme- und Fliehkraftbeanspruchung des Kommutators m späteren Betrieb davon je abgebaut wird. Dadurch ist der Segmentverband stets über einen innigen Kraftschluß zur Kommutatornabe orientiert und eine entsprechend hohe Reaktion der Stützkräfte bei einsetzender Deformation in jedem der später auftretenden Betriebszustände gewährleistet.

Jeder infolge einer Betriebsbeanspruchung den Segmentverband und damit die Armierung aufzuweiten suchende Radialkraft folgt sofort der Abbau entsprechender Stützkräfte der Nabe auf äußerst kurzem Weg. Das bedeutet, daß unter Betriebsbeanspruchung keine wesentliche, spannungsbedingte Durchmesservergrößerung des Segmentverbandes auftritt, die in der Gewölbedruckfläche vorherrschende Gewölbespannung über alle Betriebszustände weitgehend konstant bleibt und sich die Radialpressung zwischen der Armierung und der dieser als Auflage dienenden Segmentzonen nur in geringem Umfang ändert. Ein weiterer Vorteil, der hieraus resultiert, besteht darin, daß sich fertigungsbedingte Abweichungen der Nabe oder Ankerwelle von der Rundheit oder auch Exzentrizitäten nicht nachteilig auswirken.

Aufgrund dieser Eigenschaft des erfindungsgemäßen Kommutators und der damit verbundenen, über alle Betriebszustände weitgehend gleich großen Radialpressung der Segmente gegen die Armierung reicht ein relativ geringer Gewölbedruck aus, um ein Auswandern einzelner Segmente am noch kalten, jedoch unter Fliehkraftbeanspruchung stehenden Kommutator zu unterbinden. Eine wesentliche Verminderung des Gewölbedruckes ergibt sich bei gleicher Armierung gegenüber einem Kommutator der Gewölbedruckbauart dadurch, daß der armierte Segmentverband im Zuge der Herstellung des Kommutators so hoch aufgeweitet wird, daß ein überwiegender Spannungsanteil der Armierung die kraftschlüssig mit ihm gekoppelte Nabe und/oder Ankerwelle und die zwischen ihr und dem Segmentverband liegende Isolierung radial vorspannt.

Bei einer bevorzugten Ausführungsform ist jedoch zusätzlich die unter Gewölbespannung stehende Fläche der Segmente und Isolierlamellen bis auf ein dynamisch noch erforderliches und fertigungstechnisch noch notwendiges Maß reduziert. Durch diese Verminderung der unter Gewölbespannung stehenden Fläche, die durch Ausnehmungen und/oder Absetzungen der Segmente und/oder der Isolierlamellen erreicht werden kann, werden die durch Erwärmung hervorgerufenen und durch Inhomogenität und dimensionelle Unsymmetrie bedingten radialen Kräfte noch weiter reduziert, da die erwärmungsbedingte Aufweitung des Segmentverbandes oder Erhöhung der Gewölbespannung wegen der erheblichen Verkleinerung der die Druckkräfte in Umfangsrichtung erzeugenden Flächen erheblich vermindert wird. Durch die wesentliche Gewölbedruckreduzierung in der stark verminderten Gewölbedruckfläche sind die unter Wärme im Segmentverband wirksamen Kräfte stark reduzier und infolge der von der Nabe ausgehenden Stützwirkung die die Armierungen aufnehmenden Segmentenenden stark entlastet.

Um die Abstützung des Segmentverbandes auf der Nabe oder Ankerwelle so starr wie möglich, oder, anders ausgedrückt, die Kopplung zwischen dem Segmentverband und der Nabe oder der Ankerwelle so eng wie möglich zu machen, ist es zweckmäßig, die in radialer Richtung gemessene Dicke der Isolierung zwischen der Nabe und der Welle und den Segmenten unter Berücksichtigung der erforderlichen Spannungsfestigkeit und der bei der Fertigung zu beachtenden Gesichtspunkte so klein wie möglich zu wählen wodurch gleichzeitig ein guter Wärmefluß vom Segmentverband auf die Nabe und/oder Ankerwelle erreicht wird.

Vorteilhafte weitere Ausgestaltungen des erfindungsgemäßen Kommutators sind Gegenstand der Ansprüche 2 bis 9

Der Erfindung liegt auch die Aufgabe zugrunde, ein möglichst einfach auszuführendes Verfahren zur Herstellung des erfindungsgemäßen Kommutators zu schaffen.

Diese Aufgabe wird mit den Merkmalen des Anspruches 10 gelöst.

Vorteilhafte weitere Ausgestaltungen dieses Verfahrens sind Gegenstand der Ansprüche 11 bis 18.

Im folgenden ist die Erfindung anhand von in der Zeichnung dargestellten Ausführungsbeispielen im einzelnen erläutert. Es zeigen:
Fig. 1 einen schematisch und unvollständig dargestellten Längsschnitt eines erfindungsgemäßen Kommutators mit den im dynamisch und thermisch unbeanspruchten Zustand wirksamen Kräften,
Fig. 2 einen Schnitt entsprechend Fig. 1 mit den im dynamisch und thermisch beanspruchten Zustand wirksamen Kräften,
Fig. 3 eine Seitenansicht eines Segmentes für einen Kommutator gemäß den Fig. 1 und 2 im Zustand vor dem am Segmentverband erfolgenden Andrehen der umlaufenden Stufen für die Armierungsringe,
Fig. 4 eine Stirnansicht des Segmentes gemäß Anspruch 3,
Fig. 5 eine Seitenansicht einer Isolierlamelle für den Kommutator gemäß den Fig. 1 und 2 vor dem Einstechen der Ringnuten für die Armierungsringe,
Fig. 6 eine Stirnansicht der Isolierlamelle gemäß Fig. 5,
Fig. 7 einen unvollständig dargestellten Längsschnitt eines Ausführungsbeispiels des erfindungsgemäßen Kommutators in einer Bauweise mit Spannschrauben,
Fig. 8 einen Längsschnitt eines anderen Ausführungsspiels mit Spannschrauben,
Fig. 9 einen unvollständig dargestellten Längsschnitt eines weiteren Ausführungsbeispiels,
Fig.10 einen unvollständig dargestellten Längsschnitt eines gegenüber dem Ausführungsbeispiel gemäß Fig. 9 abgewandelten Äusführungsbeispiels.
Fig.11 einen unvollständig dargestellten Längsschnitt eines fünften Ausführungsbeispiels vor der Fertigstellung
Fig.12 einen unvollständig dargestellten Längsschnitt des fünften Ausführungsbeispiels im fertigen Zustand.

Der Segmentverband des in den Fig. 1 und 2 dargestellten, sowohl dynamisch als auch thermisch hochbelastbaren Kommutators ist ein hohlzylindrischer Körper, der aus Segmenten 1 und Isolierlamellen 2 zusammengesetzt ist. Dabei liegt jeweils eine dieser aus Mikanit bestehenden, plattenförmigen Isolierlamellen 2 zwischen zwei aus Kupfer bestehenden Segmenten 1.

Die Segmente 1, deren Querschnittsprofil Fig. 4 zeigt, haben an beiden Seitenflächen längs deren außen liegenden Randes eine Absetzung 1'. Durch diese beiden Absetzungen 1' wird die Dicke des Segmentes in der außen liegenden Randzone so weit vermindert, daß hier am fertiggestellten Kommutator kein nennenswerter Gewölbedruck mehr vorhanden ist. Ferner sind die Segmente 1 mit zwei symmetrisch und in Längsrichtung des Kommutators im Abstand voneinander angeordneten Durchbrüchen 3 versehen, die aus dem Segment ausgestanzt sind und sich von einem Langloch dadurch in ihrer Form unterscheiden daß sie an beiden Enden unterschiedlich große Radien haben. Der kleinere Radius ist an dem dem änderen Durchbruch benachbarten Ende vorgesehen. Der zwischen den beiden Durchbrüchen 3 vorhandene Steg 4 liegt mittig zwischen den Enden des Segmentes.

Wie die Fig. 5 und 6 zeigen, weisen die Isolierplatten 2 je drei kreisförmige, gleich größe Ausstanzungen 5 auf, welche in Längsrichtung des Kommutators in gleichen Abständen voneinander angeordnet sind. Dabei liegt die mittlere Ausstanzung 5 in der Mitte zwischen den beiden Enden der Isolierlamelle. Sie ist daher auf den Steg 4 ausgerichtet. Da die Krümmungsmittelpunkte der Durchbrüche 3 und die Zentren der Ausstanzungen 5 gleiche Abstände von der Innenmantelfläche des Segmentverbandes haben, ergibt sich die in den Fig. 1 und 2 dargestellte, teilweise Überdeckung In den Bereichen der Absetzungen 1' ist die Flächenpressung zwischen den Segmenten 1 und den Isolierlamellen 2 sehr gering. In den von den Durchbrüchen 3 und Ausstanzungen 5 überdeckten Bereichen wird kein Gewölbedruck übertragen. Ein Gewölbedruck kann daher praktisch nur in dem zwischen den Durchbrüchen 3 und den Ausstanzungen 5 einerseits sowie der Innenmantelfläche des Segmentverbandes andererseits liegenden Flächenbereich sowie den beiden abgesetzten Endzonen erzeugt werden, an denen außen je ein isolierter Armierungsring 6 anliegt. Die Stufe zur Aufnahme des Armierungsrings 6 wird, um eine gleichmäßige Anlage an allen Segmenten zu gewährleisten, am zusammengesetzten Segmentverband ausgedreht.

Der armierte Segmentverband sitzt unter Zwischenlage einer Isolation 7 konzentrisch auf einer metallischen Nabe 8, die ihrerseits auf einer Welle 9 sitzt. Die Isolation 7, die Nabe 8 und die Welle 9 sind in radialer Richtung vorgespannt, wobei die beiden letztgenannten Teile einen äusserst biegesteifen sowie weitgehend stofflich homogenen und dimensionell symmetrischen Körper bilden, von dem in nahezu idealer Weise gleich große, radialsymmetrisch wirksame Stützkräfte S ausgehen.

Wären die Nabe 8 und die Welle 9 nicht in radialer Richtung vorgespannt, würde also der armierte Segmentverband wie bei den bekannten Kommutatoren der Gewölbedruckbauart nur formschlüssig auf der Nabe 8 sitzen, dann würde die von den Armierungsringen 6 erzeugte Spannkraft F eine sehr hohe Gewölbespannung und daher eine relativ große, daraus resultierende Radialkraft G_{R} erzeugen. Infolge der Aufweitung des Segmentverbandes unter dem Einfluß der Stützkräfte S bzw. ihrer radial wirksamen Resultierenden S, wird jedoch die Radialkraft G_{R} der Gewölbespannung auf den wesentlich kleineren Wert Gᵣ vermindert.

Im Betrieb beansprucht, wie Fig. 2 zeigt, die Fliehkraft Z den Lamellenverband in derselben Richtung wie die durch die Gewölbespannung erzeugte Radialkraft Gᵣ'.Da die vorgespannte Nabe 8 und die vorgespannte Welle 9 eine sehr harte Federcharakteristik haben, wird jedoch die Fliehkraft Z ohne eine nennenswerte radiale Bewegung des Segmentes durch einen entsprechenden Abbau der Stützkräfte S' bzw. deren Radialkomponenten Sᵣ'kompensiert. Die Gewölbespannungsänderung in den reduzierten, den Gewölbedruck noch übertragenden Zonen ist daher unter dem Einfluß der Fliehkraft gering. Dementsprechend ist auch der Größenunterschied der resultierenden Radialkräfte G, beim ruhenden und Gᵣ' beim rotierenden Kommutator gering.

Da die bei der Erwärmung des Kommutators zunehmende Gewölbespannung nur in den reduzierten Zonen benachbarter Segmente wirksam ist, ist die hieraus resultierende Radialkraft G',' ebenfalls relativ gering und wird durch einen entsprechend geringen Abbau der radial wirksamen Stützkräfte S'ᵣ kompensiert.

Die Summe aller in radialer Richtung wirksamen Kräfte im Betrieb des Kommutators ist nur wenig höher als die Summe dieser Kräfte am ruhenden Kommutator. Das bedeutet, daß unter Betriebsbeanspruchung keine wesentliche, spannungsbedingte Durchmesservergrößerung des Segmentverbandes auftritt, die in der reduzierten Gewölbedruckfläche herrschende Restgewölbespannung über alle Betriebszustände weitgehend konstant bleibt und sich die Radialpressung zwischen den Armierungsringen 6 und den ihnen als Auflage dienenden Endzonen der Segmente sich nur in geringen Umfang ändert. Da außerdem ein Abbau der radial wirksamen Stützkräfte im wesentlichen nur durch die Fliehkraft Z erfolgt, sind auch unter voller Betriebsbeanspruchung noch große, radial von der Nabe ausgehende Stützkräfte wirksam, die jeder Deformation des Segmentverbandes entgegenwirken.

Bei dem in Fig. 7 dargestellten Ausführungsbeispiel des erfindungsgemäßen Kommutators ist der Segmentverband aus im Wechsel aufeinanderfolgenden Segmenten 11 und Isolierlamellen 12 zusammengesetzt. Die Segmente 11 haben beidseitig längs ihrer äußeren, an die Lauffläche für die Bürsten angrenzenden Randzone je eine Absetzung 11'. Ferner sind sie mit Durchbrüchen 13 versehen, welche gegenüber Ausstanzungen 15 der Isolierlamellen 12 so versetzt sind, daß sie auf die Stege 14 zwischen den Ausstanzungen 15 ausgerichtet sind. Hierdurch ist wie bei dem Ausführungsbeispiel gemäß den Fig. 1 bis 6 die Gewölbedruckzone im wesentlichen auf den zwischen den Durchbrüchen und Ausstanzungen sowie der Innenmantelfläche des Segmentverbandes liegenden Bereich und die beiden Endzonen beschränkt, die innerhalb von zwei Armierungsringen 16 liegen, die aus Stahl bestehen und in stirnseitigen Ringnuten unter Zwischenlage einer Isolation liegen.

Die Innenmantelfläche des Segmentverbandes bildet in ihren beiden Endabschnitten, die sich im Ausführungsbeispiel über je etwa ein Drittel der Gesamtlänge des Segmentverbandes erstrecken, je einen sich nach außen erweiternden Innenkonus. An diesen beiden Innenkonen liegen zwei aus Stahl bestehende, isolierte Stützringe 20 an, deren Außenmantelfläche einen korrespondierenden Außenkonusz bildet. Mit ihrer zylindrischen Innenmantelfläche liegen die beiden Stützringe 20 auf der zylindrischen Außenmantelfläche je einer aus Stahl bestehenden Halbnabe 21 und 21' an, deren Innenmantelflächen eine Bohrung zur Aufnahme einer Welle bilden. Parallel zur Längsachse des Kommutators liegende Durchgangsbohrungen in der einen Halbnabe 21 und auf diese ausgerichtete Gewindebohrungen 22 in der anderen Halbnabe 21' nehmen Spannschrauben 23 auf, die gleichmäßig auf dem Umfang der Halbnaben verteilt angeordnet sind. Wie Fig 7 zeigt, haben die Halbnaben 21 und 21' je einen den auf ihnen angeordneten Stützring 20 außen hintergreifenden Ringflansch, wodurch die Stützringe 20 beim Zusanmenspannen der Halbnabem 21 und 21' mittels der Spannschrauben 23 ebenfalls im gleichen Maße zusamnengespannt werden. Eine Vergußmasse 24 füllt auf beiden Stirnseiten des Kommutators die zwischen den Armierungsringen 16 und den Segmenten 11 sowie den Isolierlamellen 12 vorhandenen Zwischenräume und deckt die nach außen weisenden Stirnflächen der Armierungsringe 16, der Stützringe 20 und der zwischen ihnen liegenden Endabschnitte der Segmente 11 und Isolierlamellen 12 nach außen hin ab, wobei im Ausführungsbeispiel die nach außen weisende Seite der Vergußmasse 24 mit der angrenzenden Stirnfläche der Halbnabe fluchtet. Selbstverständlich können die Stützringe 20 entfallen, beispielweise wenn die Nabenhälften 21 und 21' z.B. auf Grund einer großen Bohrung relativ dünnwandig sind, wenn die Nabenhälften unter Zwischenlage einer Isolation mit ihrer als Aussenkonus ausgebildeten Außenmantelfläche an dem korrespondierenden Innenkonus des Segmentverbandes anliegen und mittels der Spannschrauben 23 zusammengespannt werden.

Die Herstellung dieses Kommutators erfolgt in der Weise, daß der armierte Segmentverband auf eine Temperatur erwärmt wird, die etwas höher liegt als die Betriebstemperatur des Kommutators. Die beiden Halbnaben 21 und 21' werden vorzugsweise im Zuge dieser Erwärmung zusammen mit den auf ihnen angeordneten Stützringen 20 eingepreßt. Der Segmentverband wird dabei bis zur Anlage an einem während dieses Herstellungsvorganges den Segmentverband aufnehmenden Anschlagring aufgeweitet. Vorzugsweise sind die Stützringe 20 auf die Halbnaben 21 bzw. 21' aufgeschrumpft, um jegliche Luft zwischen ihnen, ihrer Isolation und der Halbnabe zu vermeiden. Die Halbnaben sowie die Stützringe werden unter dem Einpreßdruck gehalten, bis der Segmentverband wieder abgekühlt ist. Daher wird die Aufweitung so gewählt, daß nach dem Abkühlen des Segmentverbandes die erforderliche radiale Vorspannung der Halbnaben 21 und 21' sowie der Stützringe 20 erreicht wird. Nun werden die beiden Halbnaben mittels der Spannschrauben 23 verschraubt. Abschließend werden die beiden Stirnseiten des Segmentverbandes und der Stützringe 20 mittels der Vergußmasse 24 vergossen.

In seinem Aufbau unterscheidet sich der Segmentverband des in Fig. 8 dargestellten Ausführungsbeispiels vom Segmentverband des Ausführungsbeispiels gemäß Fig. 7 nur dadurch, daß die beiden Armierungsringe 36 als Druckringe mit je einem Innenkonus ausgebildet sindrder an einem Außenkonus anliegt, den die innenliegende Flanke der den Armierungsring teilweise aufnehmenden, stirnseitigen Ringnut des Segmentverbandes bildet. Die aus Stahl bestehenden Armierungsringe 36 sind wie bei den anderen Ausführungsbeispielen mit einer sie umhüllenden Isolation versehen.

Ein weiterer Unterschied gegenüber dem Ausführungsbeispiel gemäß Fig. 7 besteht darin, daß auf den beiden Halbnaben 41 und 41' zusätzlich zu je einem Stützring 40 ein Spannring 45 längsverschiebbar angeordnet ist. Die beiden isolierten Stützringe 40 sind wie die Stützringe 20 ausgebildet und vorzugsweise auf die sie tragende Halbnabe aufgeschrumpft, um jegliche Luft zwischen ihnen, ihrer Isolation und der Halbnabe zu vermeiden. Sie werden ferner von je einem Ringflansch der Halbnabe hintergriffen, um beim Spannen der Halbnaben im gleichen Maße gespannt zu werden. Jeder der beiden Spannringe 45 weist im Anschluß an eine Zylinderfläche, der der äußere, zylindrische Teil der Innenmantelfläche Armierungsrings 36 aufliegt, einen radial nach außen überstehenden Ringflansch auf, der an der nach außen weisenden Stirnfläche des Spannringes anliegt. Mehrere, gleichmäßig auf dem Umfang verteilt angeordnete und parallel zur Kommutatorlängsachse liegende Gewindebohrungen 42 im einen Spannring 45 und mit ihnen fluchtende Durchgangsbohrungen in den beiden Halbnaben 41 und 41' sowie im anderen Spannring 45 dienen der Aufnahme je einer Spannschraube 43, mit denen die beiden Spannringe 45 und damit die Armierungsringe 36 zusammengespannt werden. Die beiden Halbnaben 41 und 41' sind ausserdem wechselweise, mit versetzt zu den Durchgangsbohrungen für die Spannschrauben 43 angeordneten, ebenfalls parallel zur Kommutatorlängsachse liegenden und gleichmäßig am Umfang verteilten Gewindebohrungen 46 versehen,mit denen die jeweils zugehörigen Durchgangsbohrungen in der anderen Halbnabe 41' bzw. 41 und den von ihnen getragenen Spannringen 45 fluchten. In diesen Bohrungen liegen Spannschrauben 47, mittels denen einerseits die Halbnabe 41 über den von ihr getragenen, mit seinem Aussenkonus am Innenkonus des Segmentverbandes anliegenden Stützring 40 mit dem den Armierungsring 36 tragenden Spannring 45 und andererseits die Halbnabe 41' über den Stützring 40 mit dem den gegenüberliegenden Anmierungsring 36 tragenden Spannring 45 zusammengespannt werden. Die Spannschrauben 47, die die Halbnabe 41' mit dem auf der gegenüberliegenden Halbnabe 41 verschiebbar angeordneten Spannring 45 zusammengespannen, sind in Fig. 8 nicht dargestellt.

Die Herstellung dieses Kommutators erfolgt in der Weise, zuerst durch einen Schrumpfvorgang, z.B. mittels einer konischen Buchse, über die der Segmentverband in eine dickwandige, zylindrische Druckbuchse gepresst wird, dem Segmentverband eine Gewölbespannung gegeben wird. Danach werden durch Festziehen der Spannschrauben 43 die beiden Spannringe 45 und zusammen mit diesen die beiden Armierungsringe 36 zusammengespannt und der armierte Segmentverband aus der Druckbuchse gedrückt. Die beiden gespannten Armierungsringe übernehmen nunmehr die Aufrechterhaltung der Gewölbespannung im Segmentverband. Anschließend werden der Segmentverband auf eine Temperatur erwärmt, die über der späteren Betriebstemperatur liegt, und, vorzugsweise im Zuge dieser Erwärmung, die Halbnaben 41 und 41' sowie die von ihnen getragenen Stützringe 40 mit axialem Druck eingepreßt. wobei der Segmentverband aufgeweitet wird, und zwar wie bei dem Ausführungsbeispiel gemäß Fig. 7 bis zur Anlage an einem während dieses Herstellungsvorgangs den Segmentverband aufnehmenden Anschlagring oder einer Anschlagbuchse. Die beiden Halbnaben werden unter diesem axialen Druck bis zum Erkalten gehalten. Anschließend werden die Spannschrauben 47 festgezogen. Durch das Aufweiten des Segmentverbandes und sein anschliessendes Schrumpfen beim Erkalten erhalten die beiden Halbnaben 41 und 41' sowie die Stützringe 40 eine radiale Vorspannung, die sich zwar beim Betrieb des Kommutators vermindert, jedoch nicht vollständig abgebaut wird.

Der armierte Segmentverband des Ausführungsbeispiels gemäß Fig. 9 unterscheidet sich von demjenigen des Ausführungsbeispiels gemäß Fig. 7 nur dadurch, daß seine Innenmantelfläche auch in den Endabschnitten zylindrisch ausgebildet ist. Absetzungen 51' der Segmente 51 sowie Durchbrüche 53 derselben und Ausstanzungen 55 der Isolierlamellen 52 beschränken deshalb auch hier die Gewölbespannung im wesentlichen auf den zwischen den Durchbrüchen und Ausstanzungen einerseits sowie der Innenmantelfläche andererseits liegenden Bereich und die beiden innerhalb der Armierungsringe 56 liegenden Endzonen. Zwischen der zylindrischen Außenmantelfläche einer aus Stahl bestehenden und radial vorgespannten Nabe 58 sowie der Innenmantelfläche des Segmentverbandes befindet sich ein Preßstoff 57, welcher den Segmentverband gegenüber der Nabe isoliert und die Radialkräfte überträgt. Der Preßstoff 57, bei dem es sich um eine im Kommutatorbau für Preßkommutatoren übliche Masse handelt, deckt auch die Stirnseiten der Armierungsringe 56 sowie der von ihnen umfaßten Endzonen des Lamellenverbandes ab und füllt die die Armierungsringe aufnehmenden Ringnuten aus, soweit dies die Armierungsringe nicht tun. Zur Herstellung eines solchen Kommutators wird der armierte Segmentverband durch Erwärmen auf eine für die Verarbeitung des Preßstoffes 57 erforderliche Preßwerkzeugtemperatur, die je nach Preßstoff bis über 200' liegen kann, sowie durch den zwischen die Innenmantelfläche des Segmentverbandes und die Nabe 58 unter Druck eingebrachten Preßstoff 57 bis zur Anlage der Außenmantelfläche an einer den Segmentverband aufnehmenden Preßbuchse aufgeweitet. Der Innendurchmesser dieser Preßbuchse und damit das Maß der Aufweitung des Segmentverbandes ist so gewählt, daß beim Erkalten des Segmentverbandes und der damit verbundenen Schrumpfung die Nabe 58 und der zwischen ihr und dem Segmentverband liegende Preßstoff 57 die erforderliche radiale Vorspannung erhalten.

Dank dieses einfachen Fertigungsverfahrens und seines einfachen Aufbaus stellt dieser Kommutator eine besonders wirtschaftliche Ausführungsform des erfindungsgemäßen Kommutators dar.

Das in Fig. 10 dargestellte Ausführungsbeispiel ist, wie das Ausführungsbeispiel gemäß Fig. 9, ein ringarmierter Preßkommutator. Es unterscheidet sich jedoch von letzterem nicht nur dadurch, daß zusätzlich zu den an beiden Enden des Segmentverbandes vorgesehenen Armierungsringen 76 ein dritter Armierungsring 76' auf halber Länge angeordnet ist, was insbesondere bei größerer Kommutatorlänge vorteilhaft ist. Ein Unterschied liegt auch darin, daß die Armierungsringe 76 und 76' gegenüber den Segmenten 71 durch Preßstoff 77 isoliert sind, der beim Auspressen den Zwischenraum zwischen den Armierungsringen und den sie aufnehmenden Nuten ausfüllt. Der dritte Armierungsring 76' bedingt auch eine etwas andere Ausbildung der Durchbrüche 73 der Segmente und der Ausstanzungen 75 der zwischen ihnen liegenden Isolierlamellen, wie Fig. 10 zeigt. Dank dieser Aussparungen und Durchbrüche sowie der beidseitigen Absetzungen 71' der Segmente 71 ist aber auch bei diesem Ausführungsbeispiel die Gewölbedruckzone, also derjenige Flächenbereich der Segmente und Isolierlamellen, in dem die Gewölbespannung wirksam ist, stark reduziert.

Ein weiterer Unterschied des Ausführungsbeispiels gemäß Fig. 40 gegenüber demjenigen gemäß Fig. 9 besteht darin, daß die aus Stahl bestehende, blanke Nabe 78 eine konische Außenmantelfläche hat. Statt dieser einstückig ausgebildeten Nabe oder einer Welle mit Außenkonus könnten auch zwei Halbnaben mit Außenkonus verwendet werden.

Die Herstellung des Kommutators gemäß Fig. 10 erfolgt in der Weise, daß zunächst wie bei einem Preßkommutator der vorgespannte Segmentverband, in den die Nabe 78 noch nicht eingesetzt ist, mit Preßstoff 77 ausgepreßt wird, der dabei die Armierungsringe 76 und 76' vollständig einbettet. Wie Fig. 10 zeigt, deckt der Preßstoff 77 die beiden außenliegenden Armierungsringe 76 sowie die innerhalb derselben liegenden Endabschnitte der Segmente 71 nach außen hin vollständig ab und schließt im Ausführungsbeispiel bündig an die Nabenstirnseite an. Vollständig mit Preßstoff wird auch der Ringschlitz gefüllt, über den die den dritten Armierungsring 76' enthaltende Ringnut mit der Innenmantelfläche des Segmentverbandes in Verbindung steht. Die vom Preßstoff 77 an der Innenmantelfläche des Segmentverbandes gebildete Isolierschicht hat eine konische Innenmantelfläche entsprechend dem Außenkonus der Nabe 78. Nach dem Auspressen des Segmentverbandes mit dem Preßstoff 77 und noch vor dessen Temperung wird der armierte Segmentverband auf eine über der späteren Betriebstemperatur liegenden Temperatur erwärmt und hierdurch sowie durch die vorzugsweise im Zuge der Erwärmung erfolgende Einpressung der Nabe 78 auf das durch einen Anschlagring oder dergleichen vorgegebene Maß aufgeweitet. Beim Abkühlen erhält die Nabe 78 dann die erforderliche radiale Vorspannung. Die zunächst etwas länger als der Kommutator gehaltene, nach dem Einpressen beidseitig etwas überstehende Nabe 78 wird nunmehr bündig zu den Enden des Kommutators abgedreht. Durch die anschließende Temperung wird der Preßstoff härter.

Zusätzlich zu den Vorteilen, welche auch das Ausführungsbeispiel gemäß Fig. 9 hat, hat der Kommutator gemäß Fig. 10 den Vorteil, daß fertig ausgestanzte Segmente und Isolierlamellen verwendet werden können, also keine Bearbeitung des Segmentverbandes zur Herstellung der für die Armierungsringe erforderlichen Sitze sowie keine Isolierung der Armierungsringe notwendig ist.

Das in den Fig. 11 und 12 dargestellte Ausführungsbeispiel unterscheidet sich von den zuvor beschriebenen Ausführungsbeispielen insbesondere dadurch, daß bereits im Zuge der für den Gewölbedruckaufbau erforderlichen Durchmesserverkleinerung des aus Segmenten 91 mit Durchbrüchen 93 sowie Absetzungen 91' und Isolierlamellen 92 mit Ausstanzungen 95 zusammengesetzen Segmentverbandes, z.B. mittels einer konischen Buchse, über die der Segmentverband in eine Druckbuchse 100 gedrückt wird, eine relativ dünnwandige, isolierte Nabenhülse 101 in die Aufnahmebohrung des Segmentverbandes eingeschrumpft und mit ihm kraftschlüssig verbunden wird. Da für den relativ weichen, orthotropen Segmentverband zum Aufbau seiner Gewölbespannung ein entsprechend hoher Schrumpfweg bzw. eine große Durchmesserverkleinerung erforderlich ist, kann die Höhe der Komprimierung der Nabenhülse 101 über ihre Durchmesserverkleinerung durch die Vorgabe einer Differenz zwischen dem Durchmesser der Aufnahmebohrung des Segmentverbandes und dem Außendurchmesser der isolierten Nabenhülse 101 bestimmt werden. In den Segmentverband wird, nachdem er in die Druckbuchse 100 gedrückt worden ist, an beiden Enden je eine Ringnut für die Aufnahme je eines isolierten Armierungsringes 96 eingedreht. Die Komprimierung der Nabe wird so hoch gewählt, daß sich nach dem Aufschrumpfen der Armierungsringe 96 auf die durch die Ringnut freigelegten Segmentenden und dem Ausbringen des armierten Segmentverbandes aus der Druckbuchse 100 der Segmentverband in hohem Maße unter wesentlichem Abbau der Gewölbespannung und zunehmendem Spannungsaufbau in den Armierungsringen 96 durch die hohen Stützkräfte der komprimierten Nabenhülse 101 aufweitet. Der durch die Nabenhülse 101 radial vorgespannte Segmentverband wird anschließend erwärmt. Dabei wird eine Nabe 98 eingepreßt.

Die als Druckhülse in den Segmentverband eingeschrumpfte Nabenhülse 101 könnte auch eine leicht konische Bohrung aufweisen. Die mit einem korrespondierenden Außenkonus versehene Nabe oder Ankerwelle könnte dann im Zuge der Erwärmung des Segmentverbandes eingepreßt werden. Eine konische Nabe hat den Vorteil, daß sie, da bereits im Zuge der Erwärmung des Segmentverbandes in die Aufnahmebohrung eingebracht und unter Druck gesetzt, die die Armierungsringe 96 tragenden Enden der Segmente 91 unterstützt. Der Ausdehnungskoeffizient des Segmentverbandes ist nämlich größer als derjenige der aus Stahl bestehenden Armierungsringe 96. Daher erfahren die Segmente 91 bei der Erwärmung eine zunehmende Biegebeanspruchung an ihren Enden.

Die Nabenhülse ist von einem sie ringspulenartig unmantelnden, dünnen Isolierband umschlungen und bildet eine doppelte Isolierung 97 des Segmentverbandes gegenüber der Ankerwelle. Durch die beiden sehr dünnen Isolierschichten zwischen dem Segmentverband und der Nabe 98 oder Ankerwelle ist eine gute Wärmeableitung auf die Ankerwelle gewährleistet. Das daraus resultierende geringe Wärmegefälle zwischen Segmentverband und Nabe und/oder Ankerwelle trägt dazu bei, daß der Abbau von Stützkräften der Nabe äußerst gering bleibt. Diese Wirkung einer guten Wärmeableitung vom Kommutator zur Ankerwelle gilt selbstverständlich auch für die übrigen Ausführungsbeispiele. Ferner kann natürlich auch bei anderen Ausführungsbeispielen die Isolation durch eine solche Bewicklung gebildet sein.

## Patentansprüche

1. Kommutator mit einem armierten Segmentverband, der unter Zwischenlage einer Isolierung (7; 57; 77; 97) auf einer Nabe (8; 21; 21'; 41; 41'; 78; 98; 101) oder Ankerwelle (9) drehfest angeordnet ist, dadurch gekennzeichnet, daß die Nabe (8; 21; 21'; 41,41'; 58; 78; 98; 101) und/oder Ankerwelle (9) sowie die Isolierung (7; 57; 77; 97) durch einen wesentlichen Spannungsanteil der Armierung (6; 16; 36; 56; 76; 96) des Segmentverbandes radial vorgespannt sind und alle Segmente (1; 11; 51; 71; 91) des Segmentverbandes durch die als Reaktion auf die radiale Vorspannung gegen die Innenmantelfläche des Segmentverbandes gerichteten Stützkräfte (S; S,) bei allen Betriebszuständen kraftschlüssig mit der Nabe (8; 21, 21'; 41, 41'; 58; 78; 98, 101) und/oder der Ankerwelle (9) gekoppelt sowie bezüglich der Nabe und/oder Ankerwelle in radialer Richtung positioniert sind.

2. Kommutator nach Anspruch 1, dadurch gekennzeichnet, daß die Aufweitung des armierten Segmentverbandes so groß ist, daß die aus der radialen Vorspannung der Nabe (8; 21, 21'; 41, 41'; 58; 78; 98; 101) und/oder der Ankerwelle (9) sowie der Isolierung resultierenden Stützkräfte für den Segmentverband am ruhenden Kommutator höher sind als die durch dynamische und thermische Beanspruchung und daraus resultierender Formänderung des Kommutators im Betrieb hervorgerufene Verminderung dieser Stützkräfte.

3. Kommutator nach Anspruch 1 oder 2, dadurch gekennzeichnet, daß die in radialer Richtung gemässene Dicke der Isolierung (7; 97) zwischen der Nabe (8; 21, 21'; 41, 41'; 58; 78; 98; 101) oder Welle (9) einerseits und dem Segmentverband andererseits im unteren Grenzbereich des aus elektrischen und mechanischen Gründen erforderlichen Wertes liegt.

4. Kommutator nach einem der Ansprüche 1 bis 3, dadurch gekennzeichnet, daß die Gewölbedruckzone zur Verminderung der durch Inhomogenität und dimensionelle Unsymmetrie bedingten radialen Kräfte zwischen benachbarten Segmenten (1; 11; 51; 71; 91) und des Abbaues der Stützkräfte infolge zunehmenden Gewölbedruckes bei Erwärmung des Kommutators durch Ausnehmungen (3, 5; 13, 15; 53, 55; 73, 75; 93, 95) und/oder Absetzungen (1'; 11'; 51; 71; 91') der Segmente und/oder der Isolierlamellen (2; 12; 52; 92) des Segmentverbandes verkleinert ist.

5. Kommutator nach Anspruch 4, gekennzeichnet durch wenigstens eine sich längs des äußeren Randes jedes Segmentes und/oder jeder Isolierlamelle über die gesamte axiale Länge des Segmentverbandes erstreckende Absetzungen (1'; 11'; 51'; 71'; 91).

6. Kommutator nach Anspruch 4, dadurch gekennzeichnet, daß die Ausnehmungen (3; 13; 53; 93) der Segmente (1; 11; 51; 91) auf die Stege (14) zwischen den ausnehmungen (15; 55; 95) der Isolierlamellen (12; 52; 92) ausgerichtet sind.

7. Kommutator nach einen der Ansprüche 1 bis 6, dadurch gekennzeichnet, daß die Nabe in Zwei in axialer Richtung im Abstand voneinander angeordnete und mittels Schrauben (23) gegeneinander gespannte Halbnaben (21; 21'; 41, 41') unterteilt ist, von denen jede einen isolierten, konischen Stützring (20; 40) trägt, der formschlüssig hinsichtlich seiner Mitnahme durch die Halbnabe bei einer Bewegung gegen die andere Halbnabe hin mit der ihn tragenden Halbnabe verbunden ist und mit seiner konischen Außenmantelfläche an einem korrespondierenden Innenkonus des Segmentverbandes anliegt.

8. Kommutator nach einem der Ansprüche 1 bis 6, dadurch gekennzeichnet, daß die Nabe in zwei in axialer Richtung im Abstand voneinander angeordnete und mittels Schrauben gegeneinandergespannte Halbnaben unterteilt ist, die je mit einer konischen Außenmantelfläche unter Zwischenlage einer Isolation an je einem korrespondierenden Innenkonus des Segmentverbandes anliegen.

9. Kommutator nach Anspruch 7 oder 8, gekennzeichnet durch zwei mittels Spannschrauben (43) zusammenspannbare Spannringe (45), die axial verschiebbar auf der einen bzw. anderen Halbnabe (41, 41') angeordnet sind, sowie zwei die Armierung des Segmentverbandes bildende, isolierte Ringe (36) mit Innenkonus, die je an einem Außenkonus einer Ringnut des Segmentverbandes anliegen und mittels der beiden Spannringe (45) in axialer Richtung gegeneinander gespannt sind.

10. Verfahren zur Herstellung eines Kommutators gemäß Anspruch 1, bei den ein armierter Segmentverband auf eine metallische Nabe oder Ankerwelle unter Zwischenlage einer Isolierung konzentrisch zur Naben- oder Wellenlängsachse angeordnet wird, dadurch gekennzeichnet, daß der Segmentverband gleichmäßig aufgeweitet und der Isolierung sowie der Nabe und/oder Welle eine diese Aufweitung über radiale Stützkräfte aufrechterhaltende radiale Vorspannung gegeben wird.

11. Verfahren nach Anspruch 9, dadurch gekennzeichnet, daß die Isolierung sowie die Nabe und/oder Ankerwelle soweit vorgespannt werden, daß auch bei einer dynamischen und thermischen Beanspruchung des Segmentverband noch durch sie im Betrieb auftritt, der Segmentverband noch durch die radialen Stützkräfte mit der Nabe oder Ankerwelle kraftschlüssig gekoppelt ist.

12. Verfahren nach Anspruch 9 oder 10, dadurch gekennzeichnet, daß der armierte Segmentverband bis über die Betriebstemperatur des Kommutators hinaus erwärmt wird und in seine konische Aufnahmebohrung vorzugsweise in Zuge der Erwärmung eine einstückige oder zweigeteilte Nabe mit Außenkonus oder eine konische Ankerwelle unter Zwischenlage der Isolierung eingepreßt wird, wobei ein den Segmentverband umfassender Anschlagring die durch das Einpressen der Nabe oder Ankerwelle bewirkte Aufweitung des Segmentverbandes begrenzt.

13. Verfahren nach Anspruch 10 oder 11, dadurch gekennzeichnet, daß der armierte Segmentverband durch Erwärmung auf eine Temperatur, die der für die Verarbeitung eines Preßstoffes erforderlichen Preßwerkzeugtemperatur entspricht, und durch ein Einpressen von Preßstoff zwischen seine Innermantelfläche und die Nabe oder Ankerwelle bis zur Anlage seiner Außenmantelfläche an einer den Segmentverband während des Einpressens des Preßstoffes aufnehmenden Buchse aufgeweitet wird, wobei die Aufweitung so groß gewählt wird, daß nach den Erkalten des ausgepreßten Segmentverbandes die erforderliche radiale Vorspannung der Nabe oder Welle vorhanden ist.

14. Verfahren nach Anspruch 10 oder 11, dadurch gekennzeichnet, daß eine einstückige oder zweigeteilte Nabenhülse unter Zwischenlage einer Isolation in den lose zusammengefügten Segmentverband eingebracht und in Zuge der für den Gewölbedruckaufbau erforderlichen Durchmesserverkleinerung des Segmentverbandes in diesen eingeschrumpft wird, und daß sodann Armierungsringe auf die durch Ringnuten freigelegten Segmentenden aufgeschrumpft werden, wobei die mindestens über einen Teil der Durchmesserverkleinerung des Segmentverbandes erfolgte Komprimierung der Nabenhülse so hoch gewählt wird, daß nach dem Ausstoßen des armierten Segmentverbandes aus einer ihn unter Gewölbespannung haltenden dickwandigen Buchse, der Segmentverband in hohem Maße unter wesentlichen Gewölbespannungsabbau und zunehmendem Spannungsaufbau in den Armierungsringen durch die hohen Stützkräfte der komprimierten Nabenhülse aufgeweitet wird.

5. Verfahren nach Anspruch 14, dadurch gekennzeichnet, daß der die Habenhülse enthaltende radial vorgespannte, armierte Segmentverband bis über die Betriebstemperatur des Kommutators hinaus erwärmt wird und anschließend eine Nabe oder die Ankerwelle eingepreßt oder eine unterkühlte Nabe oder Ankerwelle eingebracht wird.

16. Verfahren nach Anspruch 14 oder 15, dadurch gekennzeichnet, daß in Zuge der Erwärmung des Segmentverbandes eine mit einem Außenkonus versehene Nabe oder Ankerwelle in die einen korrespondierenden Außenkonus aufweisenden Nabenhülse eingepreßt wird.

17. Verfahren nach einem der Ansprüche 12 bis 16, dadurch gekennzeichnet, daß die Erwärmung des Segmentverbandes induktiv, vorwiegend über die Armierung des Segmentverbandes erfolgt..

18. Verfahren nach einem der Ansprüche 10, 11 oder 12 bis 17, dadurch gekennzeichnet, daß die Isolierung zwischen den Segmentverband und der Nabe mittels eines unter Wärme verbackenden Isolierbandes gebildet wird, mittels dessen der die Isolierung tragende Körper unter Bildung mindestens je einer Überlappung zwischen aufeinanderfolgenden, den Körper je in axialer Richtung durchgreifenden Windungen bewickelt wird.

## Claims

1. Commutator with a reinforced segment assembly and which through an interposed insulation (7; 57; 77; 97) is rotationally rigidly disposed on a hub (8; 21; 21'; 41; 41'; 58; 78; 98; 101) or armature shaft (9), characterised in that the hub (8; 21; 21'; 41; 41'; 58; 78; 98; 101) and/or armature shaft (9) as well as the insulation (7; 57; 77; 97) are initially tensioned radially by an essential tensioning portion in the reinforcement (8; 18; 38; 58; 78; 98) of the segment assembly, all segments (1; 11; 51; 71; 91) of the segment assembly being in all operating conditions force-lockingly coupled to the hub (8; 21; 21'; 41; 41'; 58; 78; 98; 101) and/or the armature shaft (9) by the bracing forces (S: Sr) which as a reaction to the radial initial tensioning are directed against the inner shell face of the segment assembly and are positioned in a radial direction in relation to the hub and/or armature shaft.

2. Commutator according to Claim 1, characterised in that the widening out of the reinforced segment assembly is sufficiently great that the bracing forces for the segment assembly on the stationary commutator arising out of the radial initial tensioning of the hub (8; 21; 21'; 41; 41'; 58; 78; 98; 101) and/or the armature shaft (9) are greater than the diminution of these bracing forces brought about by dynamic and thermal loading and and the resultant variation in the form of the commutator in operation.

3. Commutator according to Claim 1 or 2, characterised in that measured in a radial direction the thickness of the insulation (7: 97) between the hub (8; 21; 21'; 41; 41'; 58; 78; 98; 101) or shaft (9) on the one hand and the segment assembly on the other lies in the lower limit range of the value required on electrical and mechanical grounds.

4. Commutator according to one of Claims 1 to 3, characterised in that to reduce the radial forces between adjacent segments (1; 11; 51; 71; 91) caused by inhomogeneity and dimensional asymmetry, and the breakdown of bracing forces due to increasing arch pressure when the commutator is heated, the arch pressure zone is reduced in size by cut-outs (3; 5; 13; 15; 53; 55; 73; 75; 93; 95) and/or steppings (1'; 11'; 51; 71; 91') on the segments and/or the insulating plates (2; 12; 52; 92) of the segment assembly.

5. Commutator according to Claim 4, characterised by, extending along the outer edge of each segment and/or each insulating plate and over the entire axial length of the segment assembly, at least one stepping (1'; 11'; 51'; 71'; 91

6. Commutator according to Claim 4, characterised in that the cut-outs (3; 13; 53; 93) in the segments (1; 11; 51; 91) are directed at the webs (14) between the cut-outs (15; 55; 95) in the insulating plates (12; 52; 92).

7. Commutator according to one of Claims 1 to 8, characterised in that the hub is sub-divided into two half-hubs (21; 21'; 41; 41') tensioned in respect of each other by screws (23) and disposed at a distance from each other in an axial direction, each of which carries an insulated conical thrust ring (20; 40) which is form-lockingly connected to the half-hub carrying it in terms that its entrainment by the half-hub upon a movement towards the other half-hub, its conical outer surface bearing on a corresponding internal cone in the segments assembly.

8. Commutator according to one of Claims 1 to 8, characterised in that the hub is sub-divided into two half-hubs tensioned towards each other by screws and disposed at a distance from each other in an axial direction, each of which has a conical outer face bearing through an insulation on a respective corresponding inner cone in the segment assembly.

9. Commutator according to Claim 7 or 8, characterised by, adapted to be clamped together by means of clamping screws (43), two clamping rings (45) disposed for axial displacement on one or other half-hub (41; 41'), and, constituting the reinforcement on the segment assembly, two insulating rings (38) with an inner cone, each of which bears on an outer cone of an annular groove in the segment assembly being clamped towards each other in an axial direction by means of the two clamping rings (45).

10. A method of producing a commutator according to Claim 1 in which a reinforced segment assembly is disposed on a metallic hub or armature shaft through an interposed insulation and concentrically in rotation to the longitudinal axis of the hub or shaft, characterised in that the segment assembly is widened out evenly and in that a radial pre-tensioning which maintains this widening out through radial thrust forces, is applied to the insulation as well as to the hub and/or shaft.

11. A method according to Claim 9, characterised in that the insulation as well as the hubs and/or armature shaft are sufficiently pre-tensioned that even upon a dynamic and thermal loading of the segment assembly such as occur in operation, the segment assembly is still maintained force-lockingly coupled to the hub or armature shaft by the radial bracing forces.

12. A method according to Claim 9 or 10, characterised in that the reinforced segment assembly becomes heated to a point above the working temperature of the commutator and in that preferably during the course of this heating, a one-piece or two-part hub with an outer cone or a conical armature shaft is through an interposed insulation pressed into the conical receiving bore, an abutment ring engaging around the segment assembly limiting the widening out of the segment assembly which is brought about by the pressing-in of the hub or armature shaft.

13. A method according to Claim 10 or 11, characterised in that by being heated to a temperature which corresponds to the pressing tool temperature needed to process a moulding material and by a forcing in of moulding material between its inner surface and the hub or armature shaft, the reinforced segment assembly is widened out until its outer surface comes to bear on a bush which accommodates the segment assembly during forcing-in of the moulding material, the widening out being sufficiently great that after the forced out segment assembly has cooled, the necessary radial pre-tensioning of the hub or shaft is present.

14. A method according to Claim 10 or 11, characterised in that a one-piece or two-piece hub sleeve is, through an interposed insulation, fitted into the loosely assembled segment assembly and during the course of the reduction in diameter of the segment assembly which is required to build up the arch pressure, is shrunk into tne assembly and in that reinforcing rings are then shrunk onto the segment ends which are exposed by annular grooves, the compression of the hub sleeve which has occurred at least over a part of the diameter reduction of the segment assembly being sufficiently great that after ejection of the reinforced segment assembly from a thick-walled bush which holds it under arch tension, the segment assembly is to a considerable degree widened out with a substantial reduction in arch tension and increasing build up of tension in the reinforcing rings due to the high bracing or thrust forces of the compressed hub sleeve.

15. A method according to Claim 14, characterised in that the radially pre-tensioned reinforced segment assembly which contains the hub sleeve is heated to beyond the working temperature of the commutator after which a hub or the armature shaft is pressed in or a subcooled hub or armature shaft is fitted.

16. A method according to Claim 14 or 15, characterised in that during the course of heating of the segment assembly a hub or armature shaft provided with an outer cone is pressed into the hub sleeve which has a corresponding outer cone.

17. A method according to one of Claims 12 to 18, characterised in that heating of the segment assembly takes place inductively, mainly via the reinforcement of the segment assembly.

18. A method according to one of Claims 10, 11 or 12 to 17, characterised in that the insulation between the segment assembly and the hub is constituted by an insulating strip which bakes under heat and which is wrapped around the member carrying the insulation, at least one overlap being formed between successive windings which pass through the member in an axial direction.

## Revendications

1. Collecteur comportant un ensemble de segents armé qui est disposé, sans possiblité de rotation relative, entre une couche intermédiaire d'un isolant (7; 57; 77; 97) sur un moyeu (3; 21, 21'; 41; 41'; 78; 98; 101) ou un arbre d'induit (9), caractérisé en ce que le noyeu (8; 21; 21'; 41, 41'; 58; 78; 98; 101) et/ou l'arbre d'induit (9) ainsi que l'isolant (7; 57; 77; 97) sont précontraints radialement par une proportion importante de la tension de l'armature (6; 16; 36; 56; 76; 96) de l'ensemble de segments; et en ce que, sous l'action des forces d'appui (S. Sᵣ), créées en réaction à la précontrainte radiale et dirigées en direction de la surface latérale intérieure de l'ensemble de segments, dans tous les états de marche, tous les segments (1; 11; 51; 71; 91) de l'ensemble de segments sont couplés positivement, de par la force, avec le moyeu (8; 21, 21'; 41, 41'; 58; 78; 98, 101) et/ou avec l'arbre d'induit (9) et positionnés en direction radiale par rapport au moyeu et/ou à l'arbre d'induit.

2. Collecteur selon la revendication 1, caractérisé en ce que l'élargissement de l'ensemble de segments armé a une valeur telle que les forces d'appui pour l'ensemble de segments, résultant de la précontrainte radiale du moyeu (8; 21, 21'; 41, 41'; 58; 78; 98, 101) et/ou de l'arbre d'induit (9) ainsi que de l'isolant ont, lorsque le collecteur est au repos, une valeur supérieure à la diminution de ces forces d'appui provoquée en marche par la sollicitation dynamique et thermique et par la modification de force du collecteur qui en résulte.

3. Collecteur selon la revendication 1 ou 2, caractérisé en ce que l'épaisseur, mesurée en direction radiale, de l'isolant (7; 97) entre le moyeu (8; 21, 21', 41, 41'; 58; 78; 98; 101) ou l'arbre (9) d'une part et l'ensemble de segments d'autre part se situe dans la zone limite inférieure de la valeur nécessaire pour des motifs électriques et mécaniques.

4. Collecteur selon l'une des revendications 1 à 3, caractérisé en ce que, en vue de réduire les forces radiales entre segments (1; 11; 51; 71; 91) voisins, imposées par la non homogénéité et par la dissymétrie dimensionnelle, et en vue de réduire l'annulation des forces d'appui résultant d'une pression de frettage croissante lors du réchauffage du collecteur, on réduit la zone de pression de frettage au moyen d'évidements (3, 5; 13, 15; 53, 55; 73, 93, 95) et/ou de décrochements (1'; 11'; 51; 71; 91') des segments et/ou des lamelles isolantes (2; 12; 52; 92) de l'ensemble des segments.

5. Collecteur selon la revendication 4, caractérisé par au moins un décrochement (1'; 11'; 51'; 71; 91) s'étendant sur toute la longueur axiale de l'ensemble des segments, le long de la bordure extérieure de chaque segment et/ou de chaque lamelle isolante.

6. Collecteur selon la revendication 4, caractérisé en ce que les évidements (3; 13; 53; 93) des segments (1; 11; 51; 91) sont alignés sur les barrettes (14) situées entre les évidements (15; 55; 95) des lamelles isolantes (12; 52; 92).

. 7. Collecteur selon l'une des revendications 1 à 6, caractérisé en ce que le moyeu est divisé en deux demi-moyeux (21; 21'; 41; 41') qui sont disposés à une certaine distance l'un de l'autre en direction axiale, que l'on serre en direction l'un de l'autre au moyen de vis (23) et dont chacun porte une bague d'appui isolée conique (20; 40) qui est reliée, de par la forme, avec le demi-moyeu qui la porte au point de vue de son entraînement par ce demi-moyeu lors d'un déplacement en direction de l'autre demi-moyeu et qui, par sa surface latérale extérieure conique s'appuie contre un cône intérieur correspondant de l'ensemble des segments.

8. Collecteur selon l'une des revendications 1 à 6, caractérisé en ce que le moyeu est divisé en deux demi-moyeux qui sont disposés à une certaine distance l'un de l'autre en direction axiale, que l'on serre en direction l'un de l'autre au moyen de vis et qui s'appuient chacun, par une surface latérale extérieure conique, contre, chacun, un cône intérieur correspondant de l'ensemble de segments, avec interposition d'un isolant.

9. Collecteur selon la revendication 7 ou 8, caractérisé par deux bagues de serrage (45) que l'on peut serrer ensemble au moyen de vis de serrage (43) et qui sont disposées, avec possibilité de coulisser axialement, sur l'un ou l'autre des demi-moyeux (41,41'); ainsi que par deux bagues isolantes (36) avec cône interne qui forment l'armature de l'ensemble de segments, qui s'appuient chacune contre un cône extérieur d'une rainure annulaire de l'ensemble de segments et que l'on serre l'une vers l'autr, en direction axiale au moyen des deux bagues de serrage (45).

10. Procédé de fabrication d'un collecteur conforme à la revendication 1, dans lequel on dispose un ensemble de segments armé sur un moyeu ou un arbre d'induit métallique, avec interposition d'un isolant, concentriquement à l'axe longitudinal du moyeu ou de l'arbre, caractérisé en ce que l'on élargit régulièrement l'ensemble de segments; et en ce que l'on donne à l'isolant, ainsi qu'au moyeu et/ou à l'arbre, une précontrainte radiale qui maintient cet élargissesent par l'intermédiaire de forces d'appui radiales.

11. Procédé selon la revendication 9, caractérisé en ce que l'isolant ainsi que le moyeu et/ou l'arbre d'induit sont précontraints dans une mesure telle que, même en présence d'une sollicitation dynamique et thermique de l'ensemble de segments, comme elle peut se présenter en marche, l'ensemble de segments est encore couplé positivement, de par la force, au moyeu ou à l'arbre d'induit grâce aux forces d'appui radiales.

12. Procédé selon la revendication 9 ou 10, caractérisé en ce que l'on porte l'ensemble de segments armé à une température supérieurs à la température de marche du collecteur et en ce que l'on introduit à la presse dans l'alésage conique de l'ensemble de segments, de préférence au cours de son réchauffage, un moyeu, d'une pièce ou en deux pièces, avec cône extérieur ou bien un arbre d'induit conique, avec interposition de l'isolant, étant précisé qu'une bague de butée qui entoure l'ensemble de segments limite l'élargissement, provoquée par l'introduction à la presse du moyeu ou de l'arbre d'induit, de l'ensemble de segments.

13. Procédé selon la revendication 10 ou 11, caractérisé en ce que l'on élargit l'ensemble de segments armé en le portant à une température qui correspond à la température nécessaire pour le traitement d'une masse injectée sous pression et en injectant cette masse entre la surface latérale intérieure de l'ensemble de segments et le moyeu ou l'arbre d'induit jusqu'à ce que sa surface latérale extérieure vienne en butée contre une douille dans laquelle on loge l'ensemble de segments pendant l'injection sous pression de cette masse, étant précisé que l'on choisit l'élargissement de l'ensemble de segments de valeur telle qu'après refroidissement de l'ensemble de segments ainsi injecté, on obtient la précontrainte radiale nécessaire du moyeu ou de l'arbre.

14. Procédé selon la revendication 10 ou 11, caractérise en ce que l'on introduit une douille de moyeu, en une pièce ou en deux pièces, avec interposition d'un isolant, dans l'ensemble de segments simplement assemblé sans être serré et que l'on frette cette douille dans l'ensemble de segments au cours de la diminution de diamètre nécessaire pour établir la pression de frettage; et en ce qu'ensuite on frette des bagues d'armature sur les extrémités de segments dégagées par des rainures annulaires, étant précisé que l'on choisit pour la compression de la douille de moyeu qui se fait au moins en fonction d'une partie de la réduction de diamètre de l'ensemble de segments une valeur telle qu'après extraction de l'ensemble de segments armé hors d'une douille à paroi épaisse qui maintient l'ensemble de segments sous contrainte de frettage, l'ensemble de segments s'élargit fortement sous l'effet des forces d'appui élevées de la douille de moyeu comprimée, avec diminution importante de la contrainte de frettage et établissement corréspondant de la contrainte dans les bagues d'armature.

15. Procédé selon la revendication 14, caractérisé en ce que l'on porte la douille de moyeu, contenant l'ensemble de segments armé, précontraint radialement, à une température supérieure à la température de marche du collecteur et en ce qu'ensuite on introduit à la presse un moyeu ou l'arbre d'induit ou bien on rapporte un moyeu ou un arbre d'induit porté à une température inférieure à la température ambiante.

16. Procédé selon la revendication 14 ou 15, caractérisé en ce qu'au cours du réchauffage de l'ensemble de segments, on introduit à la presse un moyeu ou un arbre d'induit, qui présente un cône extérieur, dans la douille de moyeu qui présente le cône extérieur correspondant.

17. Procédé selon l'une des revendications 12 à 16, caractérisé en ce que le réchauffement de l'ensemble de segments se fait par induction, principalement par l'intermédiaire de l'armature de l'ensemble de segments.

18. Procédé selon l'une des revendications 10, 11 ou 12 à 17, caracterisé en ce que l'isolant prévu entre l'ensemble de segments et le moyeu est formé au moyen d'un ruban isolant traité à chaud, au moyen duquel on enveloppe le corps portant l'isolant en formant au moins chaque fois un chevauchement entre les spires successives qui traversent le corps chaque fois dans la direction axiale.
